# FASCICULE DE BREVET EUROPEEN

(11) **EP 0 420 796 B1**
(45) Date de publication et mention de la délivrance du brevet: **14.04.1993**
(21) Numéro de dépôt: 90810659.4
(22) Date de dépôt: 30.08.1990
(51) Int. Cl.: G04C 10/00

(54) **Pièce d'horlogerie électronique**
Elektronische Zeitmessvorrichtung
Electronic timepiece

(30) Priorité: 26.09.1989 CH 3487/89
(43) Date de publication de la demande: 03.04.1991
(73) Titulaire: LEMRICH & CIE S.A., CH-2301 La Chaux-De-Fonds (CH)
(72) Inventeur: Mathez, Bernard-Eric, CH-2300 La Chaux-de-Fonds (CH)
(74) Mandataire: Meylan, Robert Maurice

(56) Documents cités:
- EP-A- 0 194 136
- EP-A- 0 198 390
- EP-A- 0 241 202
- CH-A- 320 421
- FR-A- 2 349 868
- PATENT ABSTRACTS OF JAPAN, vol. 2, no. 94, 5 avril 1978, page 4226 E 78; & JP-A-53 55 165 (SUWA SEIKOSHA K.K.) 19-05-1978
- PATENT ABSTRACTS OF JAPAN, vol. 1, no. 22, 14 février 1978, page 1146 E 77; & JP-A-52 141 272 (SUWA SEIKOSHA K.K.) 25-11-1977
- PATENT ABSTRACTS OF JAPAN, vol. 1, no. 22, 14 février 1978, page 11468 E 77; & JP-A-52 14 271 (SUWA SEIKOSHA K.K.) 25-11-1977

## Description

La présente invention a pour objet une pièce d'horlogerie électronique à affichage analogique comprenant un boîtier muni d'une glace et contenant un cadran, un mouvement électronique dont la face inférieure métallique est électriquement reliée à l'une des bornes d'alimentation du circuit électronique à l'exception d'une languette métallique reliée électriquement à l'autre borne d'alimentation, ce mouvement étant maintenu dans le boîtier par un anneau d'emboîtage en matière synthétique isolante, un accumulateur pour l'alimentation du mouvement et des cellules photovoltaïques pour la charge de l'accumulateur.

La fabrication hautement automatisée de mouvements d'horlogerie électroniques à oscillateur à quartz et micromoteur pas à pas permet aujourd'hui de fabriquer des montres à des prix très compétitifs en utilisant l'un ou l'autre des mouvements existant sur le marché. Ces mouvements comportent un logement de pile dont le fond présente une languette métallique élastique assurant la liaison galvanique de l'un des pôles de la pile au circuit électronique du mouvement, l'autre liaison galvanique étant assurée par la cage métallique du mouvement.

Il a déjà été proposé de remplacer la pile par un accumulateur rechargeable, dont la charge est assurée par des cellules photovoltaïques montées sur la boîte ou le bracelet (EP-A- 0 194 136, EP-A-0 198 390, EP-A- 0 241 202). Le logement de pile ne permet toutefois de loger qu'une batterie de petite dimension, c'est-à-dire de faible capacité, n'assurant qu'une courte réserve de marche au mouvement. Ainsi, si la montre est déposée trop longtemps dans l'obscurité ou dans un endroit trop faiblement éclairé, la réserve de marche s'avère insuffisante. Pour remédier à cette insuffisance, il serait possible de construire un nouveau mouvement présentant un plus grand logement de pile permettant de loger un accumulateur de plus grande capacité, et dans lequel serait intrégrée la diode et le condensateur de filtrage du circuit de charge de l'accumulateur. Une telle solution demande toutefois une mise en oeuvre fort coûteuse et par conséquent non envisageable pour des petites séries.

L'invention a pour but de réaliser une pièce d'horlogerie, en particulier électronique à alimentation par cellules photovoltaïques présentant une grande réserve de marche, susceptible d'être fabriquée à bas prix même en petites séries, c'est-à-dire en utilisant des mouvements offerts sur le marché en grandes quantités.

La pièce d'horlogerie électronique selon l'invention est caractérisée par le fait que le boîtier est en métal ou contient un conteneur métallique, que l'accumulateur est logé sous le mouvement, dans l'anneau d'emboîtage, et que la face supérieure de l'accumulateur, en regard du mouvement, est isolée du mouvement par une feuille isolante traversée seulement par ladite languette métallique du mouvement, que les cellules photovoltaïques et les composants du circuit électriques reliant les cellules photovoltaïques à l'accumulateur sont montés sur l'anneau d'emboîtage, des découpes étant prévues dans le cadran, en face des cellules photovoltaïques.

L'anneau d'emboîtage est donc utilisé simultanément comme logement pour l'accumulateur dont le diamètre peut être au moins aussi grand que la plus grande dimension du mouvement. La capacité d'un tel accumulateur peut être considérable.

Les mouvements du commerce peuvent être utilisés sans modification, la languette de contact existante étant simplement repliée davantage de manière à faire saillie en dehors du mouvement pour assurer le contact avec l'accumulateur à travers un trou de la feuille isolante.

Pour faciliter la fabrication de la pièce d'horlogerie, l'accumulateur et de préférence monté entre deux fines plaques métalliques sur lesquelles sont soudées les bornes de la diode et l'une des bornes du condensateur du circuit de charge de l'accumulateur.

L'ensemble est maintenu élastiquement sous pression par le fond de la boîte, amovible ou non.

Si on désire utiliser une boîte en matière synthétique, le mouvement, avec son cadran métallique, l'anneau d'encageage et l'accumulateur seront logés dans un conteneur métallique lui-même logé dans la boîte en matière synthétique.

L'invention est particulièrement intéressante pour la réalisation d'une montre-bracelet, mais est également applicable à des pendulettes et des horloges.

Le dessin annexé représente, à titre d'exemple, une forme d'exécution de l'invention.

La figure 1 est une vue en plan d'une montre-bracelet.

La figure 2 est une vue éclatée partiellement en coupe axiale.

La montre représentée comprend un boîtier constitué d'une carrure-lunette métallique 1, d'une glace 2 fixée dans un cran de glace de la carrure-lunette 1 et d'un fond métallique 3 fixé à cran dans la carrure-lunette 1. La carrure-lunette 1 est munie de deux paires de cornes 4, 5 et 6, 7 pour la fixation d'un bracelet. En dessous du cran de glace, la carrure-lunette 1 présente une portée 8, le reste de l'intérieur de la carrure-lunette étant tout simplement constituée par une face cylindrique 9.

En dessous de la glace 2 on trouve immédiatement un cadran métallique 10 venant s'appuyer contre la portée 8, en laissant un espace suffisant pour les aiguilles 11 et 12 d'un mouvement électronique 13 appliqué contre la face inférieure du cadran 10. Le mouvement 13 est un mouvement quelconque du commerce, par exemple un mouvement 6 3/4 x 8. Un tel mouvement présente un logement de pile dans lequel on trouve une languette de contact 14. Cette languette 14 est ici repliée vers le bas de manière à faire saillie en dehors de la cage métallique du mouvement. Ce mouvement est logé dans un anneau d'emboîtage 15 en matière synthétique dont le diamètre extérieur est égal au diamètre du cadran 10, c'est-à-dire au diamètre intérieur de la carrure-lunette 1. A l'intérieur de l'anneau d'emboîtage 15, à un niveau correspondant à l'épaisseur du mouvement 13, on trouve une plaquette métallique 16 dans laquelle sont découpées des languettes élastiques 17 dirigées vers le bas. La face supérieure de la plaquette métallique 16 est recouverte d'une feuille isolante 18 présentant toutefois un trou dans la zone 19 située en face de la languette 14 du mouvement. L'anneau d'emboîtage 15 présente, sous sa face supérieure, un certain nombre de créneaux 20 dans chacun desquels est logée une cellule photovoltaïque 21. Le cadran 10 est également muni de créneaux 22, en nombre égal au nombre de créneaux 20 et situés respectivement en face de chacun des créneaux 20, de telle sorte que les cellules photovoltaïques soient visibles. Comme on peut le voir à la figure 1, les cellules photovoltaïques 21 sont au nombre de six disposées entre les index horaires du cadran. Le pourtour de l'anneau d'emboîtage 15 présente des dégagements et des gorges tels que 23, 24 pour le logement de la diode 25 et du condensateur du circuit de charge de l'accumulateur et pour le passage du fil conducteur 26 reliant les cellules photovoltaïques entre elles et au condensateur. On a représenté l'un des points de soudure 27 du fil conducteur à l'une des cellules photovoltaïques 21. On remarque que ce point de soudure 27 est caché par la portée 8.

La partie intérieure de l'anneau 15 située en dessous de la plaque métallique 16 constitue un logement pour un accumulateur 28 en forme de pastille circulaire. Sous cet accumulateur est disposée une seconde plaque métallique 29 analogue à la plaque 16, mais de diamètre égal au diamètre extérieur de l'anneau 15. Cette plaque 29 est également munie de languettes élastiques découpées 30 qui viennent s'appuyer contre la face inférieure de l'accumulateur 28. Les bornes de la diode 25 sont respectivement soudées en 31 à la plaque 16 et en 32 à la plaque 29. L'une des bornes du condensateur est soudée sur la plaque 29 en un point 33 proche du point 32.

Le cadran 10, l'anneau d'emboîtage 15 avec le mouvement et l'accumulateur, et la plaque métallique 29 sont maintenus en appui élastique contre la portée 8 de la carrure-lunette par le fond 3. Les contacts électriques sont assurés par les languettes élastiques 14, 17 et 30, ainsi que par le fond 3, la carrure-lunette 1 et le cadran 10.

En pratique avant montage, la montre est constituée seulement des quatre composantes suivantes : la carrure-lunette 1 avec sa glace 2, le mouvement 13 avec le cadran 10 et l'aiguillage, l'anneau 15 avec l'accumulateur 28 entre les plaques 16 et 29 et le fond 3. Le montage s'effectue simplement en introduisant successivement ou simultanément les deuxième et troisième composantes dans la carrure-lunette, puis en fixant le fond.

Si la conductibilité de la carrure-lunette 1 est insuffisante, on peut y remédier en disposant une bague ou chemise conductrice cylindrique assurant le contact entre le cadran et le fond.

Les composantes de la montre pourraient également être montées dans une boîte en forme de calotte, c'est-à-dire dont le fond est inamovible.

Au lieu d'être monté sur le pourtour de l'anneau d'emboîtage 15, la diode et le condensateur pourraient être logés dans des creusures prévues sur la face supérieure ou la face inférieure de l'anneau.

Les cellules photovoltaïques pourraient constituer simultanément les index horaires du cadran.

## Revendications

1. Pièce d'horlogerie électronique à affichage analogique comprenant un boîtier (1) muni d'une glace (2) et contenant un cadran (10), un mouvement électronique (19) dont la face inférieure métallique est électriquement reliée à l'une des bornes d'alimentation du circuit électronique, à l'exception d'une languette métallique (14) reliée électriquement à l'autre borne d'alimentation, ce mouvement étant maintenu dans le boîtier (1) par un anneau d'emboîtage (15) en matière synthétique isolante, un accumulateur (28) pour l'alimentation du mouvement et des cellules photovoltaïques (21) pour la charge de l'accumulateur (28), caractérisée par le fait que le boîtier (1) est en métal ou contient un conteneur métallique, que l'accumulateur (28) est logé sous le mouvement, dans l'anneau d'emboîtage, et que la face supérieure de l'accumulateur (28), en regard du mouvement, est isolée du mouvement par une feuille isolante (18) traversée seulement par ladite languette métallique (14) du mouvement, que les cellules photovoltaïques (21) et les composants (25) du circuit électrique reliant les cellules photovoltaïques (21) à l'accumulateur (28) sont montés sur l'anneau d'emboîtage (15), des découpes (22) étant prévues sur le cadran (10), en face des cellules photovoltaïques (21).

2. Pièce d'horlogerie selon la revendication 1, dont toute la cage métallique du mouvement est à la même polarité différente de celle de ladite languette métallique (14), caractérisée par le fait que la liaison électrique entre la face inférieure de l'accumulateur (28), en regard du fond, est assurée par le fond métallique (3), le boîtier (1) ou le conteneur métallique et le cadran (10) métallique pincé entre le mouvement et la lunette du boîtier (1) ou du conteneur métallique.

3. Pièce d'horlogerie selon la revendication 2 dans laquelle le circuit électrique entre les cellules photovoltaïques (21) et l'accumulateur (28) comprend une diode, caractérisée par le fait que l'accumulateur (28) est pinçé entre deux plaques métalliques de contact (16, 29), dont l'une (16) est fixée dans l'anneau d'emboîtage (15), les bornes de la diode (25) étant soudées respectivement à chacune de ces plaques.

4. Pièce d'horlogerie selon la revendication 3, caractérisée par le fait que lesdites plaques métalliques de contact (16, 29) sont munies de languettes élastiques de contact (17, 30).

## Patentansprüche

1. Elektronisches Zeitmessgerät mit Analoganzeige, mit einem Gehäuse (1), welches mit einem Glas (2) versehen ist und ein Zifferblatt (10) enthält, mit einem elektronischen Uhrwerk (19), dessen metallische Unterseite elektrisch mit einer der Speiseklemmen der elektronischen Schaltung verbunden ist, mit Ausnahme einer elektrisch mit der andern Speiseklemme verbundenen metallischen Zunge, wobei dieses Uhrwerk durch einen Werkhaltering (15) aus isolierendem Kunststoff im Gehäuse (1) gehalten wird, mit einem Akkumulator (28) zur Speisung des Uhrwerks und mit photoelektrischen Zellen (21) zum Laden des Akkumulators (28), dadurch gekennzeichnet, dass das Gehäuse (1) aus Metall besteht oder einen metallischen Behälter enthält, dass der Akkumulator (28) unter dem Uhrwerk im Werkhaltering angeordnet ist, dass die dem Uhrwerk zugewandte Oberseite des Akkumulators vom Uhrwerk durch eine isolierende Folie (18) isoliert ist, welche nur von der erwähnten metallischen Zunge (14) des Uhrwerks durchquert wird, dass die photoelektrischen Zellen (21) und die Komponenten (25) der elektrischen Schaltung, welche die photoelektrischen Zellen (21) mit dem Akkumulator (28) verbinden, auf dem Werkhaltering (15) montiert sind und dass auf dem Zifferblatt (10) vor den photoelektrischen Zellen (21) Ausschnitte (22) vorgesehen sind.

2. Zeitmessgerät nach Anspruch 1, bei welchem das ganze metallische Rohwerk des Uhrwerks dieselbe Polarität hat, welche von der der erwähnten metallischen Zunge (14) verschieden ist, dadurch gekennzeichnet, dass der elektrische Anschluss der dem Boden zugewandten Unterseite des Akkumulators (28) durch den metallischen Boden (3), das Gehäuse (1) oder den metallischen Behälter und das metallische Zifferblatt (10), welches zwischen dem Uhrwerk und dem Glasreif des Gehäuses (1) oder des metallischen Behälters eingeklemmt ist, erfolgt.

3. Zeitmessgerät nach Anspruch 2, in welchem die elektrische Schaltung zwischen den photoelektrischen Zellen (21) und dem Akkumulator (28) eine Diode aufweist, dadurch gekennzeichnet, dass der Akkumulator (28) zwischen zwei metallischen Kontaktplatten (16, 29) eingeklemmt ist, von denen die eine (16) im Werkhaltering (15) befestigt ist, wobei die Anschlussklemmen der Diode (25) an die entsprechenden Platten angeschweisst sind.

4. Zeitmessgerät nach Anspruch 3, dadurch gekennzeichnet, dass die erwähnten metallischen Kontaktplatten (16, 29) mit elastischen Kontaktzungen (17, 30) versehen sind.

## Claims

1. Electronic timepiece with an analog display, comprising a case (1) equipped with a glass (2) and containing a dial (10), an electronic movement (19), the metallic lower face of which is connected electrically to one of the supply terminals of the electronic circuit, with the exception of a metal blade (14) connected electrically to the other supply terminal, this movement being held in the case (1) by means of an encasing ring (15) made of insulating synthetic material, an accumulator (28) for supplying the movement and photovoltaic cells (21) for charging the accumulator (28), characterized by the fact that the case (1) is made of metal or contains a metal container, that the accumulator (28) is accommodated under the movement in the encasing ring, that the upper face of the accumulator (28) confronting the movement is insulated from the movement by means of an insulating film (18), through which only the said metal blade (14) of the movement passes, and that the photovoltaic cells (21) and the components (25) of the electrical circuit connecting the photovoltaic celles (21) to the accumulator (28) are mounted on the encasing ring (15), cutouts (22) being provided on the dial (10) opposite the photovoltaic cells (21).

2. Timepiece as claimed in claim 1, of which the entire metal housing of the movement is at the same polarity different from that of the said metal blade (14), characterized by the fact that the electrical connection between the lower face of the accumulator (28) confronting the back is made by means of the metal back (3), the metal case (1) or container and the metal dial (10) gripped between the movement and the bezel of the metal case (1) or container.

3. Timepiece as claimed in claim 2, in which the electrical circuit between the photovoltaic cells (21) and the accumulator (28) comprises a diode, characterized by the fact that the accumulator (28) is gripped between two metal contact plates (16, 29), one (16) of which is fastened in the encasing ring (15), the terminals of the diode (25) being welded respectively to each of these plates.

4. Timepiece as claimed in claim 3, characterized by the fact that the said metal contact plates (16, 29) are equipped with elastic contact blades (17, 30).
